# EUROPÄISCHE PATENTSCHRIFT

(11) **EP 1 812 987 B1**
(45) Veröffentlichungstag und Bekanntmachung des Hinweises auf die Patenterteilung: **16.04.2008**
(21) Anmeldenummer: 05803477.8
(22) Anmeldetag: 03.11.2005
(51) Int. Cl.: H01P 1/218

(54) **GRUNDKÖRPER FÜR EINEN YIG-FILTER MIT WIRBELSTROMUNTERDRÜCKUNG**
BASE BODY FOR A YIG FILTER COMPRISING EDDY CURRENT SUPPRESSION
CORPS DE BASE POUR UN FILTRE YIG A COURANTS DE FOUCAULT SUPPRIMES

(30) Priorität: 22.11.2004 DE 102004056256
(43) Veröffentlichungstag der Anmeldung: 01.08.2007
(73) Patentinhaber: Rohde & Schwarz GmbH & Co. KG, 81671 München (DE)
(72) Erfinder: AIGLE, Michael, Dr., 82054 Sauerlach (DE); TREMMEL, Claus, 85540 Haar (DE)
(74) Vertreter: Körfer, Thomas
(86) Internationale Anmeldenummer: PCT/EP2005/011779
(87) Internationale Veröffentlichungsnummer: WO 2006/056303

(56) Entgegenhaltungen:
- EP-A- 0 285 326
- US-A- 4 794 355

## Beschreibung

Die Erfindung betrifft einen Grundkörper für einen YIG-Bandpaßfilter, wobei der Grundkörper aus einem nichtmagnetischen Metall ausgebiltet ist und miteinander verbundene Filterkammern in dem Grundkörper ausgebildet sind, wobei in den Filterkammern YIG-Elemente angeordnet sind, wie bekannt aus EP-A2-0285326.

YIG-Bandpaßfilter verfügen über zumindest ein YIG-Element, welches vorzugsweise kugelförmig ausgebildet und aus einem Yttrium-Eisen-Granat (Yttrium-Iron-Garnet YIG) hergestellt ist. Die Resonatorwirkung wird mittels Kopplungsleitungen vermittelt.

Nachteilig an dem aus der oben genannten Druckschrift bekannten YIG-Bandpaßfilter ist insbesondere, daß in dem einstückigen Grundkörper des YIG-Bandpaßfilters durch das z.B. für Spektrumanalysatoren erforderliche schnelle Verstimmen des frequenzbestimmenden magnetischen Feldes Wirbelströme induziert werden, welche die Abstimmgeschwindigkeit begrenzen.

Im Grunkörper des bekannten YIG-Bandpassfilters sind zur Unterdrückung von Wirbelströmen nur radiale Schlitze ausgebildet.

Aufgabe der vorliegenden Erfindung ist es demnach, einen Grundkörper für einen YIG-Filter zu schaffen, der die Induktion der durch das Abstimmen induzierten Wirbelströme in dem Grundkörper besser reduziert.

Die Aufgabe wird dadurch gelöst dass in dem Grundkörper in dem Ausnehmungen und/oder radiale Schlitze zur Unterdrückung von Wirbelstrom ausgebildet sind, zumindest eine innere, nicht mit Filterkammern verbundene Ausnehmung völlig zwischen Filterkammern angeordnet ist.

Vorteilhafte Weiterbildungen des erfindungsgemäßen Grundkörpers sind in den Unteransprüchen angegeben.

Im Folgenden wird anhand der Zeichnung ein bevorzugtes Ausführungsbeispiel der Erfindung beispielhaft dargestellt und in der nachfolgenden Beschreibung näher erläutert. Es zeigt:
- Fig. 1: eine schematische Aufsicht auf ein Ausführungsbeispiel eines erfindungsgemäß ausgestalteten Grundkörpers eines YIG-Bandpaßfilters.

Die Fig. 1 zeigt in einer schematischen Aufsicht ein Ausführungsbeispiel eines YIG-Bandpaßfilters 1, der einen Grundkörper 2 und im Ausführungsbeispiel vier in dem Grundkörper 2 ausgebildete Filterkammern 3 mit ebenso vielen YIG-Elementen 10 aufweist.

Die Filterkammern 3 sind durch Schlitze 4 miteinander verbunden, in welche der Übersichtlichkeit halber nicht weiter dargestellte Kopplungsleitungen eingelegt werden, die die Resonatorwirkung zwischen den Resonatoren 10 vermitteln. Die Anzahl der Filterkammern 3 ist dabei nicht auf vier beschränkt, sondern kann auch weniger oder mehr betragen.

Der YIG-Bandpaßfilter 1 umfaßt weitere Komponenten, welche unabhängig von den erfindungsgemäßen Maßnahmen sind und daher nur übersichtsweise dargestellt sind. Je eine Ein- und Auskoppelungsleitung 5 sind im Ausführungsbeispiel einander gegenüberliegend in dem Grundkörper 2 angeordnet. Stellvorrichtungen 6 für die YIG-Elemente 10, die eine korrekte Positionierung der im Ausführungsbeispiel vier YIG-Elemente 10 relativ zu den Kopplungsleitungen ermöglichen, sind in entsprechender Anzahl vorhanden. Die YIG-Elemente 10 sind auf Haltern 11 montiert, welche durch die Stellvorrichtungen 6 in ihrer Lage relativ zu den nicht dargestellten Koppelungsleitungen einstellbar sind.

Die Filterwirkung eines YIG-Bandpaßfilters 1 beruht auf der Koppelung der Resonatoren 10, welche bei Resonanz einen Energietransport von der Einkoppelungs- zur Auskoppelungsleitung ermöglichen, diesen aber außerhalb der Resonanz verhindern. Die Arbeitsfrequenz des YIG-Bandpaßfilters 1 ist im wesentlichen durch die Stärke des angelegten Magnetfeldes bestimmt.

Zur Bereitstellung des Magnetfeldes befinden sich die YIG-Elemente 10 in dem Grundkörper 2 in einem Luftspalt eines Elektromagneten. Der Grundkörper 2 besteht dabei vorzugsweise aus einem massiven nichtmagnetischem Metall. Dies hat den Vorteil einer einfachen mechanischen Bearbeitbarkeit, jedoch, wie bereits weiter oben erwähnt, den Nachteil der Induzierbarkeit von Wirbelströmen. Weiterhin dient der metallische Grundkörper 2 dazu, die einzelnen YIG-Filterstufen durch weitestmöglich geschlossene, leitende Flächen zu entkoppeln.

Die Wirbelströme erzeugen ein dem ursprünglichen Magnetfeld entgegengerichtetes Magnetfeld und begrenzen dadurch die Abstimmgeschwindigkeit. Dabei kommen Wirbelströme im Bereich der Filterkammern 3 besonders zum Tragen, da diese unmittelbar das frequenzbestimmende Feld am Ort der YIG-Elemente 10 stören.

Zur Behebung der Nachteile weist der Grundkörper 2 Ausnehmungen 7 und mit diesen verbundene Schlitze 8 auf, welche der Unterdrückung der durch das schnelle Durchstimmen des YIG-Bandpaßfilters 1 im Grundkörper 2 induzierten Wirbelströme dienen.

Die äußeren Ausnehmungen 7 sind radial außerhalb der Filter-Kammern 3 angeordnet. Die Schlitze 8 erstrecken sich zwischen den Filterkammern 3 nach radial außen. Die Ausnehmungen 7 weisen eine runden, abgerundeten oder langlochförmigen Querschnitt auf. Die äußeren Ausnehmungen 7 und die damit verbundenen Schlitze 8 sind so in dem Grundkörper 2 ausgebildet, daß eine Unterbrechung der Wirbelströme insbesondere im Nahbereich der YIG-Elemente 10 möglich ist. Hierzu wird mindestens ein Schlitz 8, im Ausführungsbeispiel zwei Schlitze 8 radial von innen nach außen in den Grundkörper 2 eingebracht, so daß in einem radial äußeren Bereich um die YIG-Elemente 10 eine Unterbrechung des geschlossenen Grundkörpers 2 und damit der Wirbelströme erfolgt. Die äußeren Ausnehmungen 7 und die Schlitze 8 schneiden sich in einem inneren Bereich. Zwischen den Filterkammern 3 ist eine weitere innere Ausnehmung 9, die im Ausführungsbeispiel kreuzförmig ausgebildet ist, vorgesehen, um die Wirbelströme im radial inneren Bereich des Grundkörpers 2 zu reduzieren.

Die äußeren Ausnehmungen 7 und die innere Ausnehmung 9 und die Schlitze 8 sind dabei in voller axialer Ausdehnung des Grundkörpers 2 in diesen eingebracht, um eine gute Unterdrückung des Wirbelstroms zu ermöglichen.

Je nach der Anzahl der Filterkammern 3 und der Anordnung der übrigen Komponenten sind auch Grundkörper 2 mit einem Schlitz 8 oder Grundkörper 2 mit mehreren Schlitzen 8 möglich. Dabei muß lediglich die mechanische Stabilität des Grundkörpers 2 zur Montage der einzelnen Komponenten beachtet werden.

## Patentansprüche

1. Grundkörper (2) für einen YIG-Bandpaßfilter (1),
wobei der Grundkörper (2) aus einem nichtmagnetischen Metall ausgebildet ist und miteinander verbundene Filterkammern (3) in dem Grundkörper (2) ausgebildet sind, wobei in den Filterkammern (3) YIG-Elemente (10) angeordnet sind,
wobei in dem Grundkörper (2) Ausnehmungen (7, 9) und/oder radiale Schlitze (8) zur Unterdrückung von Wirbelstrom ausgebildet sind,
und wobei zumindest eine innere, nicht mit Filterkammern verbundene Ausnehmung (9) völlig zwischen den Filterkammern (3) angeordnet ist.

2. Grundkörper nach Anspruch 1,
**dadurch gekennzeichnet,**
**dass** sich die Ausnehmungen (7, 9) und/oder die Schlitze (8) über die gesamte axiale Dicke des Grundkörpers (2) erstrecken.

3. Grundkörper nach Anspruch 1 oder 2,
**dadurch gekennzeichnet,**
**dass** sich die Schlitze (8) nach radial außen zwischen den Filterkammern (3) erstrecken.

4. Grundkörper nach einem der Ansprüche 1 bis 3,
**dadurch gekennzeichnet,**
**dass** die Anzahl der Ausnehmungen (7) und/oder der Schlitze (8) zwei beträgt.

5. Grundkörper nach einem der Ansprüche 1 bis 4,
**dadurch gekennzeichnet,**
**dass** die Ausnehmungen (7) einen runden, abgerundeten oder langlochförmigen Querschnitt aufweisen.

6. Grundkörper nach einem der Ansprüche 1 bis 5,
**dadurch gekennzeichnet,**
**dass** zumindest eine äußere Ausnehmung (7) radial außerhalb der Filterkammern (3) angeordnet sind.

7. Grundkörper nach Anspruch 6,
**dadurch gekennzeichnet,**
**dass** die äußeren Ausnehmungen (7) an den Schlitzen (8) angeordnet ausgebildet sind.

8. Grundkörper nach Anspruch 1,
**dadurch gekennzeichnet,**
**dass** die innere Ausnehmung (9) kreuzförmig ausgebildet ist.

## Claims

1. Base element (2) for a YIG-bandpass filter (1),
wherein the base element (2) is made of a nonmagnetic metal, and inter-connected filter chambers (3) are formed in the base element (2),
wherein YIG-elements (10) are disposed in the filter chambers (3),
wherein recesses (7, 9) and/or radial slots (8) are formed in the base element (2) in order to suppress eddy currents,
and wherein at least one internal recess (9), which is not connected to the filter chambers, is disposed in its entirety between the filter chambers (3).

2. Base element according to claim 1,
**characterised in that**
the recesses (7, 9) and/or the slots (8) extend over the entire axial thickness of the base element (2).

3. Base element according to claim 1 or 2,
**characterised in that**
the slots (8) extend radially outwards between the filter chambers (3).

4. Base element according to any one of claims 1 to 3,
**characterised in that**
the number of recesses (7) and/or of slots (8) is two.

5. Base element according to any one of claims 1 to 4,
**characterised in that**
the recesses (7) provide a round, rounded or oblong cross-section.

6. Base element according to any one of claims 1 to 5,
**characterised in that**
at least one external recess (7) is arranged radially outside the filter chambers (3).

7. Base element according to claim 6,
**characterised in that**
the external recesses (7) are designed to be disposed on the slots (8).

8. Base element according to claim 1,
**characterised in that**
the internal recess (9) is formed in the shape of a cross.

## Revendications

1. Corps de base (2) pour un filtre passe-bande YIG (1),
dans lequel le corps de base (2) est conçu à partir d'un métal non magnétique et des chambres de filtration (3) reliées entre elles sont conçues dans le corps de base (2), des éléments YIG (10) étant agencés dans les chambres de filtration (3),
dans lequel des évidements (7, 9) et/ou des fentes radiales (8) sont conçus dans le corps de base (2) en vue de la suppression de courants de Foucault et
dans lequel au moins un évidement intérieur (9), non relié avec des chambres de filtration, est agencé intégralement entre les chambres de filtration (3).

2. Corps de base selon la revendication 1,
**caractérisé en ce**
**que** les évidements (7, 9) et/ou les fentes (8) s'étendent sur la totalité de l'épaisseur axiale du corps de base (2).

3. Corps de base selon la revendication 1 ou 2,
**caractérisé en ce**
**que** les fentes (8) s'étendent radialement vers l'extérieur entre les chambres de filtration (3).

4. Corps de base selon l'une quelconque des revendications 1 à 3,
**caractérisé en ce**
**que** le nombre d'évidements (7) et/ou de fentes (8) est de deux.

5. Corps de base selon l'une quelconque des revendications 1 à 4,
**caractérisé en ce**
**que** les évidements (7) présentent une section transversale ronde, arrondie ou en forme de trou oblong.

6. Corps de base selon l'une quelconque des revendications 1 à 5,
**caractérisé en ce**
**qu'**au moins un évidement extérieur (7) est agencé radialement à l'extérieur des chambres de filtration (3).

7. Corps de base selon la revendication 6,
**caractérisé en ce**
**que** les évidements extérieurs (7) sont agencés de manière à être reliés aux fentes (8).

8. Corps de base selon la revendication 1,
**caractérisé en ce**
**que** l'évidement intérieur (9) est conçu en forme de croix.
